# EUROPÄISCHE PATENTSCHRIFT

(11) **EP 0 850 704 B1**
(45) Veröffentlichungstag und Bekanntmachung des Hinweises auf die Patenterteilung: **12.02.2003**
(21) Anmeldenummer: 97122110.6
(22) Anmeldetag: 16.12.1997
(51) Int. Cl.: B21B 37/28

(54) **Verfahren zum Walzen eines Walzbandes**
Method for rolling a band
Procédé pour laminer une bande

(30) Priorität: 23.12.1996 DE 19654068
(43) Veröffentlichungstag der Anmeldung: 01.07.1998
(73) Patentinhaber: SMS Demag AG, 40237 Düsseldorf (DE)
(72) Erfinder: Seidel, Jürgen, 57223 Kreuztal (DE)
(74) Vertreter: Valentin, Ekkehard, Dipl.-Ing.

(56) Entgegenhaltungen:
- EP-A- 0 460 892
- EP-A- 0 618 020
- DE-A- 3 522 631
- FR-A- 2 640 894
- US-A- 5 193 066
- GERWEN J F W VAN ET AL: "DEVELOPMENT OF ADVANCED FLATNESS CONTROL FOR HOOGOVENS' COLDMILL 21" JOURNAL A, Bd. 33, Nr. 4, 1.Dezember 1992, Seiten 24-32, XP000335125
- EYRING H ET AL: "NEUBAU EINES ZWEIGERUESTIGEN NACHWALZWERKES FUER DAS DRESSIEREN UND REDUZIEREN VON FEINSTBLECH" STAHL UND EISEN, Bd. 112, Nr. 4, 15.April 1992, Seiten 73-81, 154, XP000274132

## Beschreibung

Die Erfindung betrifft ein Verfahren und eine Vorrichtung zum Walzen eines Walzbandes in einer zumindest zwei Walzgerüste aufweisenden Bandstraße mit jeweils horizontal einstellbaren oberen und unteren Arbeitswalzen, die alleine wirken (Duo-Gerüst) oder von denen sich jede unmittelbar oder über eine Zwischenwalze an einer Stützwalze abstützt, oder mit einem Reversiergerüst, an dem mindestens zwei Stiche gewalzt werden, in der bzw. dem das Walzband einer Zustandsänderung unterworfen wird, wobei profil- und planheitsgebende Stellglieder auf das Walzband einwirken.

In der Praxis werden immer höhere Anforderungen an die Warmbandplanheit ebenso wie an die Kaltbandplanheit gestellt. Zugleich werden auch die Randbedingungen für das Warmwalzen schwieriger, weil zunehmend dünnere und breitere Produkte verlangt werden, was zu höheren Abnahmen und erhöhten Walzkräften auch in den hinteren Gerüsten führt. Dabei nimmt der Verschleiß bei hoher Abnahme zu (CSP-Anlagen), und der "thermische Crown" steigt bei hoher Straßenproduktion, z. B. beim Endloswalzen oder in einer Alu-Warmbandstraße.

Daraus ergibt sich, dass ein elementares technisches und wirtschaftliches Bedürfnis dafür besteht, durch ein optimales "Presetting" eine verbesserte Bandplanheit auch unter extremeren Randbedingungen einzuhalten, und dementsprechend besteht ein Bedürfnis für eine Verbesserung der Planheit eines Walzbandes auch innerhalb der Straße, und dies abhängig vom Verwendungszweck sowie abhängig von den einzukalkulierenden Vorgängen bei der Abkühlung des Warmbandes auf dem Auslaufrollgang sowie im Coil.

Beim Warmwalzen von Bandmaterial unterliegen innerhalb eines Walzprogrammes die thermische Bombierung und der Verschleiß der Arbeitswalzen sowie deren elastische Verformungen relativ großen Veränderungen. Ohne Korrektur durch Stellglieder verändert sich mit zunehmend fortlaufendem Walzmaterial-Durchsatz die Walzenkontur. Der Effekt ist von Gerüst zu Gerüst bzw. von Stich zu Stich unterschiedlich. Damit ändert sich neben der Bandkontur auch die vorgegebene Warmbandplanheit und in der Folge auch die Kaltbandplanheit.

Beim Walzen in einer Breite werden innerhalb eines Walzprogrammes nacheinander eine Anzahl von Bändern mit gleicher Breite oder annähernd gleicher Breite gewalzt. Dabei ändert sich neben dem für einen bestimmten Punkt (z. B. C₄₀ oder C₂₅) vorgegebenen Wert des Bandprofils gleichzeitig die Bandprofilform insgesamt und entsprechend auch die vorgegebene Bandplanheit sowohl für Bandbereiche der Mitte als insbesondere auch für randnahe Bereiche des Bandes. Dabei führen beispielsweise der zunehmende Abfall der thermischen Bombierung der Walzen oder der Arbeitswalzenverschleiß im randnahen Bereich zu unerwünschten Profilanomalien. Es handelt sich dabei um Verdickungen im Kantenbereich (Wülste), oder auch im Gegenteil Abfallen der Dicke im Kantenbereich. Derartige Profilanomalien schränken die walzbare Länge in einer Breite erheblich ein. Dabei wird als Walzlänge in einer Breite die Summe aller Bandlängen definiert, die in einer Breite oder annähernd gleicher Breite gewalzt werden.

Aus der DE 30 38 865 C1 ist es bekannt, Änderungen des thermischen Crowns und des Arbeitswalzenverschleisses durch geeignete Stellglieder wie Verschiebeund/oder Biegeglieder, z. B. "CVC"-(Continuously Variable Crown) Verschiebung oder eine geeignete Kühlung zu kompensieren.

Nach der EP 0 276 743 B1 ist es bekannt, zum Steuern der Balligkeit und/oder des Kantenabfalls des Bandes die horizontale Verschiebung der Arbeitswalzen sowie die auf diese wirkenden Biegekräfte einer an der Aufstromseite befindlichen Gruppe von Walzgerüsten eines Tandemwalzwerkes nach Maßgabe der Walzbedingungen einschließlich der Bereite der Bänder einzustellen.

Zum Steuern des Verschleißes und der thermischen Bombierung der Arbeitswalzen mit dem Ziel, unerwünschte Profilformen und Unplanheiten zu vermeiden, werden in einer an der Abstromseite befindlichen Gruppe der Walzgerüste die Arbeitswalzen in vorbestimmten Intervallen hin- und hergeschoben. Hierbei werden die hinteren Gerüste nach jedem Band gegensinnig um einen bestimmten Betrag verschoben; hat der Verschiebebetrag einen maximalen Wert erreicht, wird die Verschieberichtung umgekehrt. Durch dieses zyklische Verschieben wird der Verschleiß der Arbeitswalzen auf einen größeren Bereich vergleichmäßigt.

Zur Steuerung der Ebenflächigkeit eines in einem Kaltwalzwerk mit einem Walzgerüst hergestellten Walzbandes wird in der FR-A-2 640 894 ein Verfahren beschrieben, bei dem die Steuerung der Formen und der Zustände der Arbeitswalzenoberflächen während des Walzvorganges mit einer Betätigungsvorrichtung vorgenommen wird. Hierzu wird mit einem Planheitsmessgerät zum Anzeigen der Planheit des Walzbandes über dessen Breite und zur Erzeugung eines Ausgangssignals die Betätigungsvorrichtung so in Betrieb gesetzt, dass es die Planheit des Walzbandes steuert. Das Ausgangssignal wird dabei mit einer Mehrzahl von Indexwerten analysiert, um sie als ungefähre Größen festzusetzen, durch die aufgrund einer ungefähren Bewertung (means for fuzzy reasoning) durch Gedankenschluss ein Steuerungsausgangswert für die Betätigungsvorrichtung gesetzt wird. Zur Steuerung werden dann wahlweise die Arbeitswalzen von außen oder innen beheizt oder gekühlt und/oder mindestens eine der Zwischenwalze(n) und/oder der Außenwalze(n) verschoben, verbogen oder im Scheitel verändert.

Aus der US-A-5,193,066 ist ein Verfahren zur Kontrolle und zur Steuerung eines Walzvorgangs bekannt, bei dem in einem Kaltwalzwerk zur Herstellung von Aluminium-Folien das Walzband in einem Stich gewalzt und dann aufgewickelt wird. Der Walzvorgang wird auch hier in Bezug auf die Planheit des Bandes so geregelt, dass ein Band der gewünschten Form erhalten wird. Zur Regelung der Walzparameter werden dabei sowohl aktuelle als auch gespeicherte Daten der Bandgeometrie verwendet.

Die EP 0 618 020 A1 offenbart ein Verfahren zum Walzen eines Walzbandes in einem gattungsgemäßen Walzgerüst mit horizontal einstellbaren oberen und unteren Arbeitswalzen, wobei profilund planheitsgebende Stellglieder auf das Walzband einwirken. Das bekannte Walzverfahren erlaubt es, trotz flexibler Walzprogramme den Anforderungen an die Profilgenauigkeit und die Planheit des Walzbandes in etwa zu entsprechen, wenn eine Zielkontur des Profils des Walzbandes vorgegeben wird, zu deren Erreichen sukzessive zwei Gruppen von Stellgliedern auf das Walzband einwirken, von welchen Stellglieder der ersten Gruppe bei oberhalb der kritischen Dicke liegenden Walzbanddicken zum Einsatz gebracht werden und vornehmlich die Kontur des Walzbandes in dessen mittleren Bereich beeinflussen, während Stellglieder einer zweiten Gruppe bei unterhalb der kritischen Dicke liegenden Walzbanddicken im Bandkantenbereich zum Einsatz gebracht werden.

Die beim Stand der Technik bekannten Maßnahmen reichen jedoch nicht aus, um die erhöhten Anforderungen insbesondere hinsichtlich der Planheit auch unter extremen Randbedingungen erfüllen zu können. Diese bestehen bei der Erzeugung von Warmband insbesondere darin, Walzprogramme flexibel zusammenstellen zu können, wobei neben größeren Dicken und Materialumstellungen vor allen Breitensprünge in Richtung schmal und breit gewünscht werden (mixed rolling). Außerdem soll aus wirtschaftlichen Gründen die Zahl der Bänder gleicher Breite innerhalb eines Walzprogrammes ohne Beeinträchtigung von Profilgenauigkeit und Planheit erhöht werden.

Der Erfindung liegt die Aufgabe zugrunde, ein Verfahren und eine Vorrichtung anzugeben, mit welchen sich trotz flexibler Walzprogramme die erhöhten Anforderungen an die Warmbandplanheit wie auch an die Kaltbandplanheit und im Zusammenwirken damit an die Profilgenauigkeit erfüllen lassen, und wobei mit Hilfe der vorzuschlagenden Maßnahmen des Verfahrens durch ein optimales Presetting eine Verbesserung der Planheit auch innerhalb der Straße sowie eine verbesserte Bandplanheit auch unter extremeren Randbedingungen erzeugt werden soll und zwar abhängig vom Verwendungszweck sowie von den Vorgängen bei der Abkühlung des Warmbandes auf dem Auslaufrollgang und im Coil.

Weiterhin findet das Verfahren auch Anwendung in einer Kaltstraße bzw. einem Kaltgerüst. Auch hier werden Bandkonturänderungen im unmittelbaren Bandkantenbereich durchgeführt und eine möglichst "edge-drop"-freie Kontur angestrebt, wobei die Unplanheiten sowie Bandspannungen speziell an der Bandkante in Grenzen zu halten sind.

Diese Aufgaben werden mit der Erfindung bei einem Verfahren zum Walzen eines Walzbandes der im Oberbegriff von Anspruch 1 angegebenen Gattung durch die kennzeichnenden Merkmale des Anspruchs 1 gelöst. Dabei wird nicht mehr von einer Sollplanheit bezogen auf einen Referenzpunkt des Bandes ausgegangen, sondern vielmehr eine Ziel- Unplanheitsform über die Breite des Bandes vorgegeben, und andererseits eine in einem bestimmten Bandbereich de facto erreichte Unplanheitsform ermittelt und mit der vorgegebenen Unplanheitsform verglichen, daraus eine Differenz errechnet und zur Verfügung stehende mechanisch oder physikalisch wirksame Stellglieder in der Art eingesetzt, dass die Differenz möglichst weitgehend minimiert wird.

Mit Hilfe des erfindungsgemäßen Verfahrens wird durch ein optimales Presetting eine verbesserte Bandplanheit auch unter extremeren Randbedingungen erzeugt.

Dabei können alle Stellglieder bzw. Parameter, die das elastische Verhalten des Walzensatzes beeinflussen, eine Bandverlängerung parabolischer Art über die Breite bewirken. Einflussgrößen, welche die Welligkeit bzw. Bandverlängerungen besonders im Kantenbereich verändern, sind folgende:
- Arbeitswalzenverschleiß
- Thermischer Crown (Zonenkühlung, Abdeckschalen)
- Walzkraft, z. B. infolge Walzenabplattung
- Spezial-Walzenschliff (Anti-Wulst-Walze, Tapered Roll)
- Online-Arbeitswalzen-Schleifvorrichtung
- Bandtemperaturänderungen an der Kante (positiv/negativ)
- Bandkantenschmierung

Je nach Anforderungen werden dabei Stellglieder mit vornehmlich parabolischer Wirkung oder Wirkung höherer Ordnung im Bereich der Kanten aktiviert.

Das Verfahren nach der Erfindung sieht vor, dass eine Zielund Planheitsform des Bandes in Abhängigkeit vom Verwendungszweck sowie von den Vorgängen bei der Abkühlung des Warmbandes auf dem Auslaufrollgang und im Coil vorgegeben wird. Dabei genügt es nicht, nur einen Zielplanheits- oder Zielunplanheitswert bezogen auf den z. B. C₄₀-Punkt vorzugeben, sondern es ist erforderlich, auch eine Bandverlängerung/-verkürzung über der Breite bzw. eine Planheit höherer Ordnung anzustreben.

Es können beispielsweise anstelle oder zusätzlich zur Vorgabe eines Ziel-Planheits bzw. Unplanheitswertes ein Profil der Ziel-Spannungsverteilungen oder Ziel-Verlängerungen über der Breite vorgegeben und mit den faktisch erreichten bzw. errechneten Spannungsverteilungen bzw. Verlängerungen verglichen werden. Die sich dabei ergebenen Differenzen werden sodann errechnet und die Stellglieder in der Art eingesetzt, dass diese Differenzen möglichst weitgehend minimiert werden.

Die Vorgehensweise bei der Ermittlung der Bandkontur bzw. Bandkonturveränderung und damit der Bandspannungsverteilung über der Breite bzw. der Bandverlängerung über der Breite ist im Flussdiagramm Fig. 12 dargestellt.

Die Verfahrensschritte zur Erzeugung einer gewünschten Bandspannungsverteilung bzw. Bandverlängerung über der Breite zeigt das Flussdiagramm Fig. 13.

Mit Vorteil werden in einer Warmstraße zur Erzeugung eines im kalten Zustand planen Bandes beim warmen Band über die Bandlänge unterschiedliche Unplanheitsformen vorgegeben.

Zu dem hierbei vorgesehenen Erzeugen der unterschiedlichen Warmband-Unplanheiten werden die Arbeitswalzenbiegung, PC-Gerüst-Stellwinkel, CVC-Verschiebung oder andere Stellglieder über der Bandlänge verändert.

Weiter sieht das Verfahren vor, dass bei ungenügender Minimierung der Differenzen die Eingangsbedingungen des zuständigen Gerüstes geändert und das Ergebnis optimiert wird. Dabei können zusätzlich zu mechanisch wirksamen Stellgliedern auch physikalisch wirksame Stellglieder verwendet werden. Diese können als Voreinstellung am Kopf, ebenso wie auch über der Bandlänge veränderlich eingestellt werden. Es sind dies beispielsweise Bandkantenkühlung, Bandkantenerwärmung, Walzkraftverteilung oder auch Bandkantenschmierung.

Zur besseren Übersicht über die dabei stattfindenden Vorgänge und Zustandsänderung des Bandes wird die Beschreibung der Zielwerte sowie der faktisch erreichten Werte durch Aufteilen der Bandbreite in einen Bodybereich und in einen Kantenbereich vorgenommen. Dabei kann die Unplanheitsform durch eine Polynomfunktion y* = A₂x² + A₄x⁴ + A₆x⁶ + Aₙxⁿ beschrieben werden, wobei y* die Koordinate für die Bandverlängerung, Bandunplanheit bzw. Bandspannung und x die Bandbreitenkoordinate darstellt.

Eine weitere vorteilhafte Ausgestaltung des Verfahrens sieht vor, dass um die Zielwerte positive und negative Limits (Bandspannung, Planheit, Bandverlängerung/Bandverkürzung) definiert und die Stellglieder derart eingesetzt werden, dass die Band-Spannungsverteilung, Planheitsverteilung, Verteilung von Bandverlängerung/Verkürzung innerhalb der Limits Liegen.

Zur Erzeugung einer Bandverlängerung/Bandverkürzung parabolischer oder übergeordneter Art über die Bandbreite werden bevorzugt Stellglieder verwendet, die das elastische Verhalten des Walzensatzes beeinflussen, wobei diese Stellglieder axiale Verschiebemittel für die CVC-Arbeitswalzen oder Biegevorrichtungen für diese oder beide Mittel zugleich umfassen.

Weiterhin ist mit der Erfindung vorgesehen, dass zur Vermeidung von Zipfelwellen am warmen Band sowie im Kaltzustand des Bandes, eine Umverteilung der Walzkraft in dem Sinne vorgenommen wird, dass die Walzkraft zumindest im letzten Gerüst reduziert und die Walzkraft stromaufwärts gelegener Gerüste erhöht wird.

Sehr vorteilhaft werden dabei die Vorgänge beim Abkühlen des Walzbandes auf dem Auslaufrollgang sowie im Coil und die dabei stattfindenden Band-Verlängerungen/Verkürzungen sowohl im Bodybereich als auch im Bereich der Bandkanten analysiert und die dabei ermittelten bzw. errechneten Längenänderungen durch entsprechendes Presetting der Stellglieder zumindest im letzten Gerüst kompensiert.

Und schließlich ist mit dem erfindungsgemäßen Verfahren bevorzugt vorgesehen, dass mechanisch wirkende Stellglieder eingesetzt und durch nicht-mechanische, z. B. positive oder negative thermische Stellglieder, unterstützt werden.

Eine Vorrichtung zur Durchführung des Verfahrens nach der Erfindung ist gekennzeichnet durch wenigstens zwei oder mehrere der im Vorrichtungsanspruch aufgeführten Stellglieder im Bereich der Walzanlage.

Diese können axial verschiebbare CVC-Arbeitswalzen oder Arbeitswalzenbiegeeinrichtungen umfassen. Zusätzlich können die Arbeitswalzen verschränkbar ausgebildet sein. Zur thermischen Beeinflussung der Arbeitswalzen können diese beispielsweise mit einer thermischen Abdeckung ausgestattet sein oder gegebenenfalls auch mit einer Zonenkühlung. Die Arbeitswalzen können weiterhin mit Spezial-Walzenschliff oder mit einem Online-Grinder ausgestattet sein. Für eine fallweise erforderliche thermische Korrektur der Bandkantenbereiche ist darüberhinaus vorgesehen, dass die Vorrichtung vor, innerhalb oder nach der Fertigstraße, z. B. im Bereich des Ablaufrollganges, eine Bandkanten-Heizung, oder auch vor, innerhalb oder nach der Fertigstraße eine Bandkanten-Kühlvorrichtung aufweist. Und schließlich kann innerhalb der Fertigstraße eine Bandkantenschmiervorrichtung vorgesehen sein.

Weitere Einzelheiten, Merkmale und Vorteile ergeben sich aus den Ansprüchen und der nachfolgenden Beschreibung einiger in den Zeichnungen dargestellter Ausführungsbeispiele der Erfindung.

Es zeigen:
- Fig. 1: in schematischer Darstellung den erfindungsgemäßen Aufbau einer Anlage zur Durchführung des Verfahrens,
- Fig. 2.1 - 2.5: Diagramme zur Ermittlung der Bandverlängerung über die Breite des Bandes,
- Fig. 3.1 - 3.2: je ein Diagramm eines Walzprogramms nach Breite/Dicke des Walzgutes,
- Fig. 4: die Form einer Anti-Wulst-Walze (gemäß EP 0 672 471 A1),
- Fig. 5.1 - 5.6: Einfluss der Anti-Wulst-Walze beim Wegdrücken von Bandwulsten im Kantenbereich, betreffend die Gerüste 1 bis 6,
- Fig. 6.1 - 6.4: Planheiten höherer Ordnung ohne Anwendung des Verfahrens nach der Erfindung,
- Fig. 7.1 - 7.4: Einführung von Planheitslimits höherer Ordnung bzw. Vergabe einer negativen Ziel-Planheit höherer Ordnung im randnahen Bereich,
- Fig. 8.1 - 8.6: Konturregelung durch Änderung der Schiebepositionen von CVC-, Anti-Wulst- und konventionellen Walzen,
- Fig. 9: die Form einer Tapered-Walze,
- Fig. 10.1 -10.4: Einfluss der Tapered-Walze mit und ohne Berücksichtigung von Planheitslimits höherer Ordnung,
- Fig. 11.1 -11.6: Einfluss einer Walzkraftumverteilung auf die Bandplanheitsform bzw. Form der Bandverlängerung über der Bandbreite,
- Fig. 12: Flussdiagramm zur Erzeugung einer gewünschten Bandverlängerung über die Breite,
- Fig. 13: Flussdiagramm zur Entstehung von Kaltbandunplanheiten und deren Verminderung.

In Figur 1 ist eine das Erreichen vorgegebener Ziel-Unplanheitsformen über die Breite eines gewalzten Bandes (3, 4) ermöglichende Walzstraße (6) - teils schematisch und mit lediglich symbolhaften Kennzeichnungen für die mechanischen Stellglieder - einschließlich der sie unterstützenden Elemente sowie in Form von "black-boxes" für Rechner und Messgeräte dargestellt.

Die Anlage besteht aus mehreren Walzgerüsten, von denen lediglich das erste und das letzte Walzgerüst (7) bzw. (8) gezeigt sind. Es kann sich jedoch auch um eine Walzstraße mit einem Reversiergerüst handeln, mit dem mehrere Stiche gewalzt werden. Jedes Walzgerüst (7, 8) weist horizontal einstellbare, von Stützwalzen (9) abgestützte obere und untere Arbeitswalzen (10, 11) auf. Die letzteren sind axial verschiebbar, vorzugsweise mit einer CVC-Verschiebung (12), sowie mit Arbeitswalzenbiegeeinrichtungen (13) ausgerüstet; die Arbeitswalzen (10, 11), versehen mit geschliffener oder thermischer Verschleißkontur, werden mittels CVC-Verschiebung (12) und Arbeitswalzenbiegung (13) als mechanische Stellglieder entweder im Bandmittenbereich oder im Bandkantenbereich eingesetzt.

Zur Unterstützung dieser mechanischen Stellglieder (12, 13) ist vor und hinter den ersten Gerüsten der Fertigstraße zur Veränderung der Kantenerwärmung des Walzbandes (3) bzw. (4) eine Bandkantenheizung (14) angeordnet. Zur thermischen Beeinflussung der Bandform über Veränderungen des thermischen Crowns der Arbeitswalzen (10, 11) besitzt die Walzstraße (6), bevorzugt im Bereich der vorderen bzw. hinteren Walzgerüste, eine Arbeitswalzen-Zonenkühlung (15), z. B. in Form von in den entsprechenden Zonen auf die Arbeitswalzen (10, 11) gerichteten Spritzdüsen, wie z. B. hinter dem ersten Walzgerüst (7) gezeigt. Zur thermischen Beeinflussung der Bandkanten tragen weiterhin Bandkantenkühlungen (16) mit z. B. in den Seitenführungen angeordneten Spritzdüsen sowie Arbeitswalzen-Abdeckschalen (18) bei, wie für das letzte Walzgerüst (8) beispielhaft gezeigt. Die Schmierung (17) der Arbeitswalzen (10, 11) im Bandkantenbereich beeinflusst die Lastverteilung im Walzspalt und damit ebenfalls die Bandkontur. Hinter dem letzten Walzgerüst (8) sind zur permanenten Ermittlung der Bandkontur Dicken-, Planheits- und Temperaturmessgeräte (19, 20, 21) angeordnet.

Sowohl die Messgeräte (19 - 21) sowie (25, 26), als auch Meldeeinrichtungen der mechanischen Stellglieder (12, 13) sowie der thermischen und anderen Beeinflussungselemente (14 - 18) sind an einen Bandkontur- und Planheitsrechner (22) angeschlossen. Die ermittelten Messdaten, insbesondere für Profil und Planheit bzw. Unplanheit des Bandes (3, 4) können daher unmittelbar zur Korrektur der vorgeschalteten Regelsysteme bzw. Stellglieder herangezogen werden, mit dem Ziel, die tatsächlich erreichte Unplanheitsform des Walzbandes mit den Werten der vorgegebenen Zielunplanheit zu vergleichen, daraus eine Differenz zu errechnen und die zur Verfügung stehenden mechanisch oder physikalisch wirksamen Stellglieder in der Art einzusetzen, dass die Differenzen möglichst weitgehend minimiert werden, wie dies die Lehre der Erfindung vorschreibt. Um optimale Anfangsbedingungen für die Profilund Planheitsrechnung zu erhalten, werden vorzugsweise die einlaufende Bandkontur mit dem Profilmessgerät (25), sowie die einlaufende Bandplanheitsform mit dem Planheitsmessgerät (26) erfasst. Ein Stichplanrechner (23) versorgt den Bandkontur- und Planheitsrechner (22) mit Eingangsdaten. Eine Datenrückführung (24) ist zum Zwecke der erwünschten Walzkraftumverteilung eingerichtet.

Die Vorgehensweise bei der Ermittlung der Bandkontur bzw. Bandverlängerung (Delta L / L)ᵢ(B) und damit der Bandspannungsverteilung σᵢ(B) über die Breite (B) ist in den Figuren 2.1 bis 2.5 dargestellt. Die Verfahrensschritte, mit welchen eine vorgegebene Zielunplanheit bzw. Ziel-Bandverlängerung über der Breite erzeugt wird, zeigt das Flussdiagramm Fig. 12. In Fig. 2.1 stellt die durchgezogene Kurve die einlaufende Bandkontur yₑᵢₙ(B) dar und die strichpunktierte Kurve die auslaufende Bandkontur yₐᵤₛ(B). Fig. 2.2 zeigt die Differenz zwischen ein- und auslaufender Bandkontur, Fig. 2.3 die Bandverlängerung (B) mit Angabe des Bandkantenbereichs (a), wobei der verbleibende Kurvenverlauf den sogenannten "Bandbodybereich" angibt; K ist der Laufindex über die Bandbreite. Die gestrichelten Kurven zeigen die Form der positiven und negativen Planheitslimits über der Bandbreite. In Fig. 2.4 ist die Aufteilung der Bandverlängerung sowie deren Limits in einen parabolischen Anteil und in Fig. 2.5 in einen Anteil höherer Ordnung gezeigt.

Die Figur 3.1 zeigt ein Diagramm eines Walzprogramms nach der Breite des gewalzten Bandes. Diese umfasst eine Breitendifferenz beim Walzen von insgesamt ca. 185 Coils zwischen 1000 und 2000 mm in entsprechend abgestuften Breitensprüngen. Die Figur 3.2 zeigt ergänzend hierzu innerhalb des gleichen Walzprogrammes Dickensprünge des Walzgutes zwischen 1600 und 3600 Mikrometer bei gleicher Coilfolge. Beim Walzen breiter Bänder, beispielsweise nach dem Walzprogramm entsprechend Fig. 3.1, 3.2 können bei kurzer Ziehfolge Wulste entstehen. Diese werden mit Hilfe von Anti-Wulst-Walzen nach Figur 4 erfolgreich weggedrückt.

Die Veränderung der Bandkontur wird durch Betrachten der Figuren 5.3 und 5.4 deutlich. Diese Konturänderung führt zu Bandverlängerungen besonders im Bandkantenbereich, was für die Gerüste 3-6 der Figuren 6.1 bis 6.4 erkennbar ist, wobei auf der Ordinate die Planheit höherer Ordnung angegeben ist und auf der Abszisse die Coilanzahl. Aus der Figur 5.4 sowie 6.2, insbesondere im Bereich der Coils 20 bis 80, ist die Bandkonturänderung durch Einsatz der Anti-Wulst-Walze deutlich erkennbar.

Weiterhin kann der Verschleiß der Arbeitswalzen sowie der thermische Crown der Arbeitswalzen zu unerwünschten Bandverlängerungen bzw. Bandverkürzungen führen. Deshalb müssen Limits für die Begrenzung der Bandverlängerung bzw. Planheitslimits - auch höherer Ordnung - eingeführt werden. Die Einführung derartiger Planheitslimits geht z. B. aus den Figuren 7.1 bis 7.4 für die gerüste F3 bis F6 (strichpunktierte Linien) hervor. Die eingestellten Schiebepositionen der Gerüste F1 bis F6 von CVC-, Anti-Wulstund konventionellen Walzen zum Zwecke der Bandkontur- und Bandplanheitsoptimierung zeigen die Figuren 8.1 bis 8.6. Für das Auslaufgerüst der Figur 7.4 wurden negative Ziel-Unplanheiten höherer Ordnung für die Bandkante vorgegeben. Wie insbesondere das Diagramm 7.4 zeigt, werden hierdurch Wellen höherer Ordnung, z. B. Zipfelwellen an der Bandkante, im warmen wie auch im kalten Bandzustand erfolgreich bekämpft.

Ein weiteres Stellglied für die Anwendung der Konturregelung ist in der Figur 9 dargestellt. Es ist die Form einer Tapered-Walze erkennbar, wobei die Abszisse die axiale Länge, und die Ordinate die Durchmesserdifferenz anzeigen.

Die Wirkung der Tapered-Walze auf die Bandkontur sowie die Planheitsform bzw. Form der Bandverlängerung sind aus den Figuren 10.1 bis 10.4 erkennbar. In dem Beispiel der Fig. 10.1 konnte zwar die gewünschte Bandkontur erzeugt werden, es sind jedoch unzulässig kurze Bandfasern im Kantenbereich entsprechend Fig. 10.2 die Folge. Die Gefahr des Bandreissens bedingt durch zu hohe Zugspannung an der Kante ist sehr groß. Zur Vermeidung dieses Problems wurden Planheitslimits höherer Ordnung eingeführt.

Nach der Figur 10.3 ist die gewünschte Bandkontur nicht so flach, weil die erzeugte Planheitsform nach Fig. 10.4 innerhalb der zulässigen Grenzen gehalten wurde. Bei Optimierung der Schiebeposition zum Zwecke der Planheitsverbesserung höherer Ordnung wird z. B. die Biegung benutzt, um die Bodyplanheit sicherzustellen.

Um die Zielplanheit höherer Ordnung werden zweckmäßigerweise Planheits-Grenzlinien gelegt. Diese dienen dazu, den erwarteten der Bandkanten beim Abkühlen des Bandes/Coils entgegenzuwirken bzw. einen sicheren Bandtransport in der Straße zu gewährleisten.

Verschiedentlich ergeben sich in der Straße Zipfelwellen. Ursache hierfür ist in vielen Fällen eine zu hohe Walzkraft, beispielsweise gemäß Fig. 11.1 bis 11.3 am Gerüst F6.

Das Walzkraftniveau ist oft von Gerüst zu Gerüst nicht fallend, sondern bleibt konstant oder steigt sogar gem. Fig. 11.1 bei F6 etwas an. Dies führt insbesondere bei dünnen Bändern zu langen Bandkanten, wie dies die Figur 11.3 zeigt.

Die Zielplanheitsform (Delta L / L)_{ziel} sowie die Planheitslimits ((Delta L / L)ₗᵢₘ sind in der Figur 11.3 ebenfalls dargestellt. Wenn dieser Vorgang in einer Warmstraße stattfindet, bei der die Bandkanten naturgemäß etwas kälter sind, dann verschlimmert sich die Situation beim Abkühlvorgang des Warmbandes im Coil noch zusätzlich. Eine Walzkraftumverteilung z. B. unter Verminderung der Walzkraft an F6 und Erhöhung an F4/F5 gem. Figuren 11.4 bis 11.6 verbessert die Situation.

Eine damit verbundene Änderung der Body-Unplanheit kann durch die Stellglieder Arbeitswalzenbiegung oder CVC-Walzen ausgeglichen werden. Durch Analyse der Vorgänge beim Abkühlprozess des Warmbandes auf dem Auslaufrollgang und im Coil lassen sich die Zielbandverlängerungen für das Warmband über der Breite ermitteln, um danach die Kaltbandplanheit zu verbessern. Die Vorgehensweise hierzu ist im Flussdiagramm gemäß Fig. 13 dargestellt.

Die Einbindung der Walzkraftumverteilung in das Gesamtiterationsschema zeigt die Figur 12.

## Patentansprüche

1. Verfahren zum Warmwalzen eines Walzbandes (3, 4) in einer Warmbandstraße (6) mit zumindest zwei Walzgerüsten (7, 8) mit horizontal einstellbaren oberen und unteren Arbeitswalzen (10, 11), die alleine wirken oder von denen sich jede unmittelbar oder über eine Zwischenwalze an einer Stützwalze (9) abstützt, oder in einem Reversiergerüst, an dem mindestens zwei Stiche gewalzt werden, in der bzw. dem das Walzband (3, 4) einer Zustandsänderung unterworfen wird, **dadurch gekennzeichnet, dass** zur Erzielung eines optimalen Presetting zumindest an einem Bandbereich einerseits eine in Abhängigkeit vom Verwendungszweck sowie von den Vorgängen bei der Abkühlung des Warmbandes (3, 4) auf dem Auslaufrollgang und im Coil ermittelte Ziel-Unplanheitsform über den Body- und Randbereich des Bandes vorgegeben, und andererseits eine dort faktisch erreichte Unplanheitsform ermittelt und mit der vorgegebenen Unplanheitsform verglichen wird, daraus eine Differenz errechnet wird und zur Verfügung stehende mechanisch oder physikalisch wirksame Stellglieder (12, 13, 14, 15, 16, 17, 18) in der Art eingesetzt werden, dass die Differenz möglichst weitgehend minimiert wird, wobei die beabsichtigte Warmband-Unplanheitsform nach Abkühlung des Bandes (3, 4) zur gewünschten Kaltbandplanheit führt.

2. Verfahren nach Anspruch 1, **dadurch gekennzeichnet, dass** zusätzlich zur Vorgabe einer Ziel-Unplanheitsform ein Profil der Ziel-Spannungsverteilungen oder Ziel-Verlängerungen des Bandes (3, 4) über der Breite vorgegeben und mit den faktisch erreichten Spannungsverteilungen bzw. Verlängerungen verglichen, die sich dabei ergebenden Differenzen errechnet und die Stellglieder (12, 13, 14, 15, 16, 17, 18) in der Art eingesetzt werden, dass die Differenzen minimiert werden.

3. Verfahren nach Anspruch 1, **dadurch gekennzeichnet, dass** zur Erzeugung eines im kalten Zustand planen Bandes (3, 4) beim warmen Band (3, 4) über die Bandlänge unterschiedliche Unplanheitsformen vorgegeben werden.

4. Verfahren nach einem oder mehreren der Ansprüche 1 bis 3, **dadurch gekennzeichnet, dass** bei ungenügender Minimierung der Differenz die Eingangsbedingungen, d. h. die Eigenschaften des einlaufenden Bandes (3, 4) wie Bandkontur, Planheitsform bzw. Bandtemperaturverteilung des zuständigen Gerüstes geändert und das Ergebnis optimiert wird.

5. Verfahren nach Anspruch 1, **dadurch gekennzeichnet, dass** zum Erzeugen unterschiedlicher Band-Unplanheitsformen zumindest die Arbeitswalzenbiegung (13), der PC-Gerüst-Stellwinkel und die CVC-Verschiebung (12) über die Bandlänge konstant oder veränderlich eingestellt werden.

6. Verfahren nach einem oder mehreren der Ansprüche 1 bis 5, **dadurch gekennzeichnet, dass** die Beschreibung der Zielwerte, Unplanheitsformen und die mathematische Auswertung durch Aufteilen der Bandbreite in einen Bodybereich und in einen Kantenbereich vorgenommen wird.

7. Verfahren nach einem der Ansprüche 1 oder 6, **dadurch gekennzeichnet, dass** die Unplanheitsform durch eine Polynomfunktion y* = A₂x² + A₄x⁴ + A₆x⁶ + Aₙxⁿ beschrieben wird, wobei y* die Koordinate für die Bandverlängerung, Bandunplanheit oder Bandspannung und x die Bandbreitenkoordinate darstellt.

8. Verfahren nach einem oder mehreren der Ansprüche 1 bis 7, **dadurch gekennzeichnet, dass** die Unplanheitsform alternativ als Punktfolge (x, y) beschrieben wird.

9. Verfahren nach einem oder mehreren der Ansprüche 1 oder 6, **dadurch gekennzeichnet, dass** der Zielwert für die Unplanheitsform durch eine Polynomfunktion gemäß Anspruch 7 oder als Punktfolge (x-y) gemäß Anspruch 8 beschrieben wird.

10. Verfahren nach einem oder mehreren der Ansprüche 1 bis 9, **dadurch gekennzeichnet, dass** um die Zielwerte positive und negative Limits (z.B. der Bandspannung, Planheit, Bandverlängerung/ Bandverkürzung) definiert und die Stellglieder (12, 13, 14, 15, 16, 17, 18) derart eingesetzt werden, dass die Band-Spannungsverteilung, Planheitsverteilung, Verteilung von Bandverlängerung/ Verkürzung innerhalb der Limits liegen, bzw. eine Überschreitung der Limits minimiert wird.

11. Verfahren nach einem oder mehreren der Ansprüche 1 bis 10, **dadurch gekennzeichnet, dass** die Limits für die zulässige Unplanheitsform durch eine Polynomfunktion nach Anspruch 7 oder als Punktfolge (x, y) gemäß Anspruch 8 beschrieben werden.

12. Verfahren nach einem oder mehreren der Ansprüche 1 bis 11, **dadurch gekennzeichnet, dass** die Zielunplanheitsformen sowie die Planheitslimits über der Breite eines Bandes (3, 4) für die unterschiedlichen Gerüste bzw. Stiche unterschiedliche Formen und Niveaus annehmen können.

13. Verfahren nach einem oder mehreren der Ansprüche 1 bis 12, **dadurch gekennzeichnet, dass** zur Erzeugung einer Bandverlängerung/Verkürzung parabolischer oder übergeordneter Art über die Bandbreite Stellglieder (12, 13) verwendet werden, die das elastische Verhalten des Walzensatzes beeinflussen, wobei diese Stellglieder axiale Verschiebemittel (12) für die Arbeitswalzen (10, 11) oder Biegevorrichtungen (13) für diese oder beide dieser Mittel zugleich umfassen.

14. Verfahren nach einem oder mehreren der Ansprüche 1 bis 13, **dadurch gekennzeichnet, dass** zur Vermeidung von Zipfelwellen am warmen Band (3, 4) sowie im Kaltzustand des Bandes (3, 4) eine Verteilung der Walzkraft in dem Sinne vorgenommen wird, dass die Walzkraft zumindest im letzten Gerüst (8) reduziert und die Walzkraft stromaufwärts gelegener Gerüste erhöht wird.

15. Verfahren nach einem oder mehreren der Ansprüche 1 bis 14, **dadurch gekennzeichnet, dass** die Vorgänge beim Abkühlen des Walzbandes (3, 4) auf dem Auslaufrollgang sowie im Coil und die dabei stattfindenden Bandverlängerungen/Verkürzungen sowohl im Bodybereich als auch im Bereich der Bandkanten analysiert und die dabei ermittelten bzw. errechneten Längenänderungen durch entsprechendes Presetting der Stellglieder (12, 13, 14, 15, 16, 17, 18) zumindest im letzten Gerüst (8) kompensiert werden.

16. Verfahren nach einem oder mehreren der Ansprüche 1 bis 15, **dadurch gekennzeichnet, dass** mechanisch wirkende Stellglieder (12, 13) eingesetzt und durch nicht-mechanische, z.B. positive oder negative thermische Stellglieder (14, 15, 16, 17, 18) unterstützt werden.

17. Verfahren nach einem oder mehreren der Ansprüche 1 bis 16, **dadurch gekennzeichnet, dass** die gemessene Unplanheitsform mit der Zielplanheitsform verglichen und die Differenz für Adaptionszwecke herangezogen wird.

18. Verfahren nach einem oder mehreren der Ansprüche 1 bis 17, **dadurch gekennzeichnet, dass** die Differenz zwischen der gerechneten bzw. gemessenen Unplanheitsform und der Zielplanheitsform analysiert und in parabolische Anteile sowie in Anteile höherer Ordnung aufgeteilt wird, und dass Stellglieder (12, 13, 14, 15, 16, 17, 18) danach entsprechend ihrer Wirkung eingesetzt werden.

## Claims

1. Method of hot-rolling a rolled strip (3, 4) in a hot rolling train (6) with at least two roll stands (7, 8) with horizontally adjustable upper and lower working rolls (10, 11), which act alone or of which each is supported at a backing roll (9) directly or by way of an intermediate roll, or in a reversing stand at which at least two passes are rolled, in which or at which the rolled strip (3, 4) is subjected to a change in state, **characterised in that** for attainment of an optimal presetting at least at a strip region on the one hand a target non-planarity shape, which is determined in dependence on the purpose of use as well as on the proceedings in the cooling down of the hot strip (3, 4) on the outlet roller path and in the coil, is preset over the body region and edge region of the strip and on the other hand a non-planarity shape actually achieved there is ascertained and compared with the preset non-planarity shape, a difference is calculated therefrom and available mechanically or physically effective setting elements (12, 13, 14, 15, 16, 17, 18) are used in such a manner that the difference is minimised as far as possible, wherein the envisaged hot strip non-planarity shape leads to the desired cold strip planarity after cooling down of the strip (3, 4).

2. Method according to claim 1, **characterised in that** in addition to presetting a target non-planarity shape a profile of the target stress distributions or the target elongations of the strip (3, 4) over the width are preset and compared with the actually achieved stress distributions or elongations, the thereby resulting differences are calculated and the setting elements (12, 13, 14, 15, 16, 17, 18) are used in the manner that the differences are minimised.

3. Method according to claim 1, **characterised in that** for producing a strip (3, 4) which is planar in the cold state, different non-planarity shapes are predetermined for the hot strip (3, 4) over the strip length.

4. Method according to one or more of claims 1 to 3, **characterised in that** in the case of insufficient minimisation of the difference, the starting conditions, i.e. the characteristics of the entering strip (3, 4) such as strip profile, planarity shape or strip temperature distribution, of the relevant stand are changed and the result optimised.

5. Method according to claim 1, **characterised in that** for producing different strip non-planarity shapes at least the working roll bending (13), the PC stand setting angle and the CVC displacement (12) are set to be constant or variable over the strip length.

6. Method according to one or more of claims 1 to 5, **characterised in that** the description of the target values, non-planarity shapes and the mathematical evaluation by division of the strip width into a body region and into an edge region is undertaken.

7. Method according to one of claims 1 and 6, **characterised in that** the non-planarity shape is described by a polynomial function y* = A₂x² + A₄x⁴ + A₆x⁶ + Aₙxⁿ, wherein y* represents the co-ordinates for the strip elongation, strip non-planarity or strip stress and x represents the strip width co-ordinates.

8. Method according to one or more of claims 1 to 7, **characterised in that** the non-planarity shape is alternatively described as a point sequence (x, y).

9. Method according to one or more of claims 1 and 6, **characterised in that** the target value for the non-planarity shape is described by a polynomial function according to claim 7 or as a point sequence (x-y) according to claim 8.

10. Method according to one or more of claims 1 to 9, **characterised in that** positive and negative limits (for example, the strip stress, planarity, strip elongation / strip shortening) are defined around the target values and the setting elements (12, 13, 14, 15, 16, 17, 18) are used in such a manner that the strip stress distribution, planarity distribution, distribution of strip elongation / shortening lie within the limits or an exceeding of the limits is minimised.

11. Method according to one or more of claims 1 to 10, **characterised in that** the limits for the permissible non-planarity shape are described by a polynomial function according to claim 7 or as a point sequence (x, y) according to claim 8.

12. Method according to one or more of claims 1 to 11, **characterised in that** the target non-planarity shapes as well as the planarity limits can be inferred by way of the width of a strip (3, 4) for the different stands or passes of different shapes and levels.

13. Method according to one or more of claims 1 to 12, **characterised in that** for producing a strip elongation / shortening of parabolic or superordinate form over the strip width, setting elements (12, 13) are used which influence the elastic behaviour of the roll set, wherein these setting elements comprise axial displacing means (12) for the working rolls (10, 11) or bending devices (13) for these or both of these means at the same time.

14. Method according to one or more of claims 1 to 13, **characterised in that** for the avoidance of distortion waves at the hot strip (3, 4) as well as in the cold state of the strip (3, 4) a distribution of the rolling force is undertaken in the sense that the rolling force is reduced at least in the last stand (8) and the rolling force of stands disposed upstream is increased.

15. Method according to one or more of claims 1 to 14, **characterised in that** the proceedings in the cooling down of the rolled strip (3, 4) on the outlet roller path as well as in the coil and the strip elongation / shortenings thereby taking place are analysed not only in the body region, but also in the region of the strip edges and the length changes **in that** case ascertained or calculated are compensated for by appropriate presetting of the setting elements (12, 13, 14, 15, 16, 17, 18) at least in the last stand (8).

16. Method according to one or more of claims 1 to 15, **characterised in that** mechanically acting setting elements (12, 13) are used and are assisted by nonmechanical, for example positive or negative, thermal setting elements (14, 15, 16, 17, 18).

17. Method according to one or more of claims 1 to 16, **characterised in that** the measured non-planarity shape is compared with the target planarity shape and the difference is utilised for adaptation purposes.

18. Method according to one or more of claims 1 to 17, **characterised in that** the difference between the calculated or measured non-planarity shape and the target planarity shape is analysed and is divided into parabolic components as well as into components of higher order, and that setting elements (12, 13, 14, 15, 16, 17, 18) are thereafter used in correspondence with their effect.

## Revendications

1. Procédé pour le laminage à chaud d'un feuillard (3, 4) dans un laminoir (6) comportant au moins deux cages de laminage (7, 8) avec des cylindres supérieur et inférieur réglables horizontalement (10, 11) qui agissent seuls ou qui s'appuient chacun directement ou par un cylindre intermédiaire sur un cylindre d'appui (9), ou dans une cage réversible sur laquelle sont laminées au moins deux passes, cage dans laquelle le feuillard laminé (3, 4) est soumis à une modification d'état, **caractérisé en ce que** pour obtenir un réglage préalable optimal dans une zone de feuillard, d'une part, une forme de non-planéité ciblée déterminée en fonction du but de l'application ainsi que des opérations lors du refroidissement du feuillard laminé à chaud (3, 4) sur le train à rouleaux d'évacuation et dans la bobine est prédéterminée sur la zone du corps et du bord et, d'autre part, une forme de non-planéité atteinte facticement est déterminée et est comparée avec la forme de non-planéité prédéterminée et **en ce qu'**une différence est calculée à partir de cette comparaison et les organes de réglage (12, 13, 14, 15, 16, 17, 18) disponibles et actifs mécaniquement et physiquement sont utilisés de manière que la différence soit minimisée le plus possible, la forme de non-planéité recherchée du feuillard laminé chaud amenant après le refroidissement du feuillard (3, 4) à la planéité recherchée du feuillard laminé froid.

2. Procédé selon la revendication 1, **caractérisé en ce qu'**en plus de la détermination d'une forme ciblée de non-planéité, un profil des répartitions ciblées de tension ou des allongements ciblés du feuillard (3, 4) est prédéterminé sur la largeur et est comparé avec les répartitions de tension respectivement les allongements obtenus facticement, **en ce que** les différences en résultant sont calculées et les organes de réglage (12, 13, 14, 15, 16, 17, 18) sont utilisés de manière à minimiser les différences.

3. Procédé selon la revendication 1, **caractérisé en ce que** pour la fabrication d'un feuillard plan (3, 4) à l'état froid des formes de non-planéité différentes sont prédéterminées sur la longueur du feuillard chaud (3, 4).

4. Procédé selon une ou plusieurs des revendications 1 à 3, **caractérisé en ce qu'**en cas de minimisation insuffisante de la différence, les conditions initiales c'est-à-dire les propriétés du feuillard entrant (3, 4) telles que le contour de feuillard, la forme de planéité respectivement la répartition de température de feuillard de la cage respective sont modifiées et le résultat est optimisé.

5. Procédé selon la revendication 1, **caractérisé en ce que** pour la production de formes de non-planéité différentes de feuillard, au moins la courbure du cylindre de travail (13), l'angle de réglage de cage PC et le déport CVC (12) doivent être paramétrés constants ou variables.

6. Procédé selon l'une ou plusieurs des revendications 1 à 5, **caractérisé en ce que** la description des valeurs ciblées, des formes de non-planéité et l'analyse mathématique est effectuée par division de la largeur du feuillard en une zone de corps et en une zone de bord.

7. Procédé selon l'une des revendications 1 ou 6, **caractérisé en ce que** la forme de non-planéité est décrite par une fonction de polynôme y* = A₂x² + A₄x⁴ + A₆x⁶ + Aₙxⁿ, y' représentant la coordonnée pour l'allongement de feuillard, la non-planéité de feuillard ou la tension de feuillard et x la coordonnée de largeur de feuillard.

8. Procédé selon l'une ou plusieurs des revendications 1 à 7, **caractérisé en ce que** la forme de non-planéité est décrite en altemative comme suite de points (x, y).

9. Procédé selon l'une ou plusieurs des revendications 1 ou 6, **caractérisé en ce que** la valeur ciblée pour la forme de non-planéité est décrite par une fonction de polynôme d'après la revendication 7 ou comme suite de point (x-y) d'après la revendication 8.

10. Procédé selon une ou plusieurs des revendications 1 à 9, **caractérisé en ce que** des limites positives ou négatives approchant les valeurs ciblées (par exemple de la tension de bande, de la planéité, de l'allongement/réduction de feuillard) sont définies et que les organes de réglage (12, 13, 14, 15, 16, 17, 18) sont utilisés de manière à maintenir la répartition de tension, de planéité, d'allongement/réduction de feuillard à l'intérieur de ces limites respectivement à minimiser un dépassement de ces limites.

11. Procédé selon une ou plusieurs des revendications 1 à 10, **caractérisé en ce que** les limites pour la forme de non-planéité admissible sont décrites par une fonction de polynôme selon la revendication 7 ou comme suite de points (x, y) selon la revendication 8.

12. Procédé selon une ou plusieurs des revendications 1 à 11, **caractérisé en ce que** les formes ciblées de non-planéité ainsi que les limites de planéité sur la largueur d'un feuillard (3, 4) peuvent prendre des formes et niveaux différents pour les cages respectivement des passes différentes.

13. Procédé selon une ou plusieurs des revendications 1 à 12, **caractérisé en ce que** pour la génération d'un allongement ou d'une réduction de feuillard de nature parabolique ou supérieure sur la largueur du feuillard, des organes de réglage (12, 13) sont utilisés qui influencent le comportement élastique du jeu de cylindre, ces organes de réglage comprenant des moyens de déplacement (12) pour les cylindres de travail (10, 11) ou des dispositifs de flexion (13) pour ceux-ci ou les deux moyens à la fois.

14. Procédé selon une ou plusieurs des revendications 1 à 13, **caractérisé en ce que** pour éviter la formation d'oreilles sur le feuillard chaud (3, 4) ainsi que dans le feuillard à l'état froid (3, 4), une répartition de la force de laminage est exécutée de manière à réduire la force de laminage au moins dans la dernière cage (8) et à augmenter la force de laminage de la cage située en amont.

15. Procédé selon une ou plusieurs des revendications 1 à 14, **caractérisé en ce que** les opérations lors du refroidissement du feuillard laminé (3, 4) sur le train à rouleaux d'évacuation ainsi que dans la bobine et les allongements /réductions de feuillard se produisant sont analysées aussi bien dans la zone de corps que dans la zone des bords et les modifications de longueur déterminées respectivement définies sont compensées par un réglage préalable des organes de réglage (12, 13, 14, 15, 16, 17, 18) au moins dans la dernière cage (8).

16. Procédé selon une ou plusieurs des revendications 1 à 15, **caractérisé en ce que** des organes de réglage (12, 13) à action mécanique sont utilisés et sont assistés par des organes de réglage thermiques (14, 15, 16, 17, 18) non mécaniques par exemple positifs ou négatifs.

17. Procédé selon une ou plusieurs des revendications 1 à 16, **caractérisé en ce que** la forme de non-planéité mesurée est comparée à la forme de planéité ciblée et la différence est mise à contribution à des fins d'adaptation.

18. Procédé selon une ou plusieurs des revendications 1 à 17, **caractérisé en ce que** la différence entre la forme de non-planéité calculée respectivement mesurée est analysée et est répartie en parts paraboliques ainsi qu'en parts d'ordre supérieur et qu'ensuite les organes de réglage (12, 13, 14, 15, 16, 17, 18) sont utilisés en fonction de leur action.
